# EUROPÄISCHE PATENTSCHRIFT

(11) **EP 1 302 952 B1**
(45) Veröffentlichungstag und Bekanntmachung des Hinweises auf die Patenterteilung: **24.04.2013**
(21) Anmeldenummer: 02022489.5
(22) Anmeldetag: 05.10.2002
(51) Int. Cl.: H01F 7/06, H01F 7/18

(54) **Verfahren und Schaltung zur Erkennung der Ankerlage eines Elektromagneten**
Process and circuit for the detection of the position of the armature of an electromagnet
Procédé et circuit pour la détection de la position de l'armature d'un électroaimant

(30) Priorität: 12.10.2001 DE 10150199
(43) Veröffentlichungstag der Anmeldung: 16.04.2003
(73) Patentinhaber: Schultz, Wolfgang E., Dipl.-Ing., D-87700 Memmingen (DE)
(72) Erfinder: Schultz, Wolfgang E., Dipl.-Ing., 87700 Memmingen (DE); Kleinert, Dieter, Dipl.-Ing., 87700 Memmingen (DE); Tappe, Peter, Dr.-Ing., 87700 Memmingen (DE); Heinzmann, Jürgen, Dipl.-Ing., 87721 Babenhausen (DE); Wassermann, Horst-Peter, Dipl.-Ing., 87700 Memmingen (DE)
(74) Vertreter: Pfister, Stefan Helmut Ulrich

(56) Entgegenhaltungen:
- EP-A- 0 499 419
- DE-A- 19 733 138
- DE-U- 8 714 942
- US-A- 4 205 307

## Beschreibung

Die Erfindung betrifft ein Verfahren zur Erkennung der Ankerlage eines Elektromagneten, wobei von dem die Spule durchfließenden Magnetstrom eine Magnetspannung erzeugt wird und diese Magnetspannung mit einer Referenzspannung verglichen wird und durch diesen Vergleich eine entsprechende Ankerlage festgestellt wird. Des Weiteren betrifft die Erfindung auch eine Schaltung zur Erkennung der Ankerlage eines Elektromagneten, wobei der durch die Spule fließende Magnetstrom an einem Widerstand zu einer Magnetspannung führt und diese mit einer Referenzspannung in dem Komparator verglichen wird, wobei an dem Ausgang des Komparators ein entsprechendes Ausgangssignal abgreifbar ist, wenn in dem Komparator die entsprechende Vergleichsbedingung von Magnetspannung und Referenzspannung besteht.

Elektromagneten werden in der Technik in weiten Bereichen eingesetzt. Sie sind zum Beispiel als Stellglieder für Hydraulikventile und so weiter bekannt. Es gibt eine Vielzahl von Anwendungen, bei denen es wichtig ist, sicherzustellen, daß der Anker angezogen hat, das heißt, daß der Anker in seiner Endlage angekommen ist. In einem Strom-Zeit-Diagramm gibt dies einen charakteristischen Verlauf, wie er zum Beispiel in Fig. 2 (anstelle des Stromes kann die Magnetspannung dienen) angedeutet ist.

Hierzu ist im Stand der Technik insbesondere die deutsche Patentanmeldung 197 33 138 bekannt. Nach der hier vorgestellten Lösung wird der Magnetstrom in eine stromproportionale Spannung umgewandelt und die umgewandelte Spannung differenziert. Diese differenzierte Magnetspannung wird mit einem Schwellenwert verglichen. Dieser Schwellenwert wird aus der differenzierten Magnetspannung gemittelt.

Nachteilig bei dem im obigen Stand der Technik bekannten Verfahren ist die verhältnismäßig hohe Anzahl von Baugruppen. Die Magnetspannung muß zuerst differenziert werden, wobei dann erst von der differenzierten Magnetspannung eine Referenzspannung durch Mittelung gewonnen wird. Neben der erhöhten Ausfallwahrscheinlichkeit aufgrund der größeren Anzahl von Bauteilen besteht auch bei dieser Verfahrensweise die Gefahr einer Verfälschung des Ergebnisses, da die abgegriffene Spannung mehrfach durch die Baugruppen verändert wird.

Die Erfindung hat es sich zur Aufgabe gemacht, ein Verfahren beziehungsweise eine Schaltung zur Erkennung der Ankerlage eines Elektromagneten zur Verfügung zu stellen, das zum einen zuverlässig funktioniert und zum anderen nicht so aufwendig ist, wie die Lösungen des Standes der Technik.

Gelöst wird diese Aufgabe durch ein Verfahren gemäß Anspruch 1 und eine Schaltung gemäß Anspruch 5.

Der charakteristische Strom- beziehungsweise Spannungsverlauf über der Zeit für die Bewegung eines Ankers eines Elektromagneten ist in drei Teile aufgeteilt. Der durch die Spule fließende Strom bricht ein, wenn der Anker in die Endlage gelangt also "schaltet". Erreicht der Anker dann seine Endlage, so steigt der Strom wieder an, um den Haltestrom zu erreichen. Da es elektronisch leichter ist, Spannungen miteinander zu vergleichen als Ströme, wird nachfolgend in der Regel von Magnetspannung beziehungsweise Referenzspannung gesprochen, ohne die Erfindung hierauf beschränken zu wollen. Dabei erlaubt die Zwischenschaltung eines Widerstandes die einfache Umsetzung eines variablen Stromes in eine variable Spannung, gemäß dem Ohmschen Gesetz. Da die Magnetspannung im zeitlichen Verlauf vor Erreichen der Ankerendlage ein Maximum überschreitet, kann bei ensprechender Wahl der Abflachung der Referenzspannung ein Schnittpunkt erzeugt werden, der als Signal für das Erreichen des Ankers in der Endlage eingesetzt wird.

Im Gegensatz zu der Lösung nach dem Stand der Technik deutsche Patentanmeldung 19733138 wird nach dem erfindungsgemäßen Vorschlag die unbehandelte oder nur geringfügig behandelte Magnetspannung verglichen mit einer gefilterten beziehungsweise abgeflachten Magnetspannung als Referenzspannung. Da die so ausgestaltete Schaltung nicht so aufwendig ist, ist sie auch deutlich weniger störanfällig und auch kostengünstig herstellbar. Das vorgelegte erfindungsgemäße Konzept eines dynamischen Grenzkurvenverfahrens erlaubt auch die Unabhängigkeit des Verfahrens von Temperatureinflüssen oder Magnettypen, da die Referenzspannung nicht konstant sondern im verhältnis zur zu überwachenden Magnetspannung von dieser abgeleitet ist.

Als Referenzspannung wird eine abgeflachte Magnetspannung erfindungsgemäß vorgeschlagen. Die Abflachung kann zum Beispiel durch den Einsatz eines Tiefpaßfilters als Filter erreicht werden. Der Einsatz des Tiefpaßfilters schneidet die hochfrequenten Anteile der Magnetfeldspannung ab. Das so gefilterte Signal reagiert träger als das Quellsignal (Magnetspannung). Bei einem kurzfristigen Absinken der Magnetspannung schneidet (im zeitlichen Verlauf) die Referenzspannung die Magnetspannung. Das Unterschreiten der Referenzspannung kann durch die nachfolgende Elektronik (zum Beispiel ein Komparator) ausgelesen werden und für entsprechende Auswertungszwecke (optisches Signal, Prozessüberwachung und so weiter) verwendet werden. Ergänzend hierzu kann ein Spannungsteiler vorgesehen werden, um eine entsprechende Absenkung des Niveaus der Referenzspannung unter die Magnetspannung zu erreichen.

Aus der DE-U-8714942 ist ein Verfahren gemäß Oberbegriff des Anspruchs 1 bekannt. Die bekannte Schaltung verwendet einen Komparator.

Die Erfindung wird schematisch in der Zeichnung erläutert. Es zeigen:
- Fig. 1: die erfindungsgemäße Schaltung als Blockschaltbild;
- Fig. 2: ein U-t-Diagramm des Verlaufes der Magnetspannung unter Referenzspannung nach dem Stande der Technik und
- Fig. 3: ein U-t-Diagramm der Magnetspannung gemäß der Erfindung.

Die Erfindung wird schematisch an der Schaltungsanordnung gemäß der Fig. 1 erläutert. Die Eingangsspannung Uₑᵢₙ liegt an dem Magneten 1 an. Der durch den Magneten 1 fließende Strom führt zu einem Spannungsabfall an dem Shuntwiderstand 2. Dieser Spannungsabfall wird nachfolgend als Magnetspannung U_{M} bezeichnet.

Indem ein Filter 3 vorgesehen ist, wird nun erfindungsgemäß von der Magnetspannung U_{M} eine Referenzspannung U_{R} erzeugt, Der Filter 3 ist hierbei als Tiefpassfilter und/oder Spannungsteiler ausgebildet und erzeugt die Referenzspannung U_{R}. Die Magnetspannung U_{M} und die Referenzspannung U_{R} wird auf den Komparator 4 an unterschiedliche Eingänge gelegt. Der Komparator 4 vergleicht nun die beiden Kennlinien U_{M} und U_{R}. Der Komparator 4 kann hierbei günstigerweise als Operationsverstärker ausgebildet sein. Entsprechend der Dimensionierung des Filters schneiden sich die beiden Kennlinien nur beim Einschaltpeak, das bedeutet, wenn der Anker seine Endlage erreicht.

Um das Signal über den Einschaltzeitraum des Magneten 1 zu halten, ist ein Halteglied 7 und ein Reset 6 vorgesehen. Durch eine Spannungsstabilisierung 5 wird der Komparator 4 und der Reset 6 versorgt.

Im Vergleich der Graphen nach Fig. 2 und Fig. 3 wird der erfindungsgemäße Effekt deutlich.

In Fig. 2, 3 sind Spannungs-Zeit-Diagramme gezeigt.

In Fig. 2 ist die Lösung nach dem Stand der Technik insbesondere das Gradientenverfahren gezeigt.

Im Zeitsegment I wird der Anker beschleunigt, der Strom steigt an, dadurch steigt auch die am Shuntwiderstand abgegriffene Spannung an. Gleichzeitig nimmt die Gegeninduktion zu.

Im Zeitintervall II bricht der Strom (und somit auch die Spannung) aufgrund der Gegeninduktion ein und der Anker läuft in seine Endlage ein. Der Schaltzeitpunkt, also der Zeitpunkt in welchem der Anker seine Endlage erreicht, ist mit A gekennzeichnet. Im Zeitintervall III erfolgt wiederum ein Strom- (und somit Spannungs-)anstieg bis zum Haltestrom. Im Gegensatz zu diesem durch U_{M} gekennzeichneten Verlauf wird der Spannungsverlauf U_{B} angedeutet, wenn der Anker blockiert. Auffällig ist, daß der Spannungsabfall insbesondere im Zeitintervall II bei dem Spannungsverlauf U_{B} nicht vorliegt und somit ein charakteristischer Unterschied besteht.

Mit dU_{M}/dt ist die Ableitung der Magnetspannung angedeutet. Diese Ableitung ist negativ in dem Zeitintervall II. Dieses Signal wird nach dem verhältnismäßig komplizierten Lösung des Standes der Technik ausgenützt.

Die erfindungsgemäße Lösung ist in Fig. 3 gezeigt. Entsprechend der erfindungsgemäßen Schaltungsanordnung nach Fig. 1 wird von der Magnetspannung U_{M} eine Referenzspannung U_{R} abgeleitet. Das Zeitintervall B wird begrenzt durch die beiden Schnittpunkte B₁ und B₂ der Referenzspannung U_{R} mit der Magnetspannung U_{M}. Innerhalb des Zeitsegmentes B ist die Referenzspannung U_{R} größer als die Magnetspannung U_{M}. Der Zeitpunkt A, der den Schaltzustand beziehungsweise das Erreichen der Ankerendlage kennzeichnet befindet sich innerhalb des Zeitintervalles B. Durch den erfindungsgemäßen Vorschlag wird ein sicheres Verfahren zur Erkennung der Endlage des Ankers zur Verfügung gestellt, das unabhängig von äußeren Einflüssen zuverlässig funktioniert.

Innerhalb des Zeitintervalles B liegt an dem Ausgang das Ausgangssignal Uₐᵤₛ an. Dieses Ausgangssignal kann dabei optisch angezeigt werden, indem zum Beispiel eine LED vorgesehen ist. Es ist auch möglich, das Ausgangssignal Uₐᵤₛ einer den Elektromagneten überwachenden Überwachungssteuerung zuzuleiten, die das Signal entsprechend digital oder analog weiterverarbeitet.

Die jetzt mit der Anmeldung und später eingereichten Ansprüche sind Versuche zur Formulierung ohne Präjudiz für die Erzielung weitergehenden Schutzes.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wurden, können im Laufe des Verfahrens als von erfindungswesentlicher Bedeutung, zum Beispiel zur Abgrenzung vom Stand der Technik beansprucht werden.

## Patentansprüche

1. Verfahren zur Erkennung der Ankerlage eines Elektromagneten, wobei von dem die Spule durchfließenden Magnetstrom eine Magnetspannung erzeugt wird und diese Magnetspannung mit einer Referenzspannung verglichen wird und durch diesen Vergleich eine entsprechende Ankerlage festgestellt wird, wobei als Referenzspannung eine gefilterte, gegebenenfalls abgeflachte Magnetspannung, die von der Magnetspannung abgeleitet ist, verwendet wird, **dadurch gekennzeichnet, dass** der Schnittpunkt des Verlaufs der Referenzspannung und der Magnetspannung als Schaltsignal beziehungsweise Signal der Ankerlage ausgewertet wird, wobei ein Zeitintervall (B) von zwei Schnittpunkten (B1, B2) der Referenzspannung mit der Magnetspannung gebildet wird und ein Zeitpunkt (A), der das Erreichen der Ankerendlage bezeichnet, sich innerhalb des Zeitintervalles (B) befindet.

2. Verfahren nach Anspruch 1, **dadurch gekennzeichnet, dass** die Referenzspannung von der Magnetspannung durch einen Tiefpassfilter als Filter erzeugt wird.

3. verfahren nach einem oder beiden der vorhergehenden Ansprüche, **dadurch gekennzeichnet, dass** die Referenzspannung von der Magnetspannung durch einen Spannungsteiler erzeugt wird.

4. Verfahren nach einem oder mehreren der vorhergehenden Ansprüche, **dadurch gekennzeichnet, dass** die Magnetspannung unverändert oder kaum verändert mit der Referenzspannung verglichen wird.

5. Schaltung zur Erkennung der Ankerlage eines Elektromagneten, wobei der durch die Spule fließende Magnetstrom an einem Widerstand zu einer Magnetspannung führt und diese mit einer Referenzspannung in einem Komparator verglichen wird, wobei an dem Ausgang des Komparators ein entsprechendes Ausgangssignal abgreifbar ist, wenn in dem Komparator die entsprechende Vergleichsbedingung von Magnetspannung und Referenzspannung besteht und die Referenzspannung in einem Filter von der Magnetspannung durch eine Abflachung der Magnetspannung erzeugt wird, **dadurch gekennzeichnet, dass** die Schaltung so ausgeführt ist, dass am Ausgang des Komparators ein Ausgangssignal (Uₐᵤₛ) dann abgreifbar ist, wenn sich der Verlauf von Referenzspannung (U_{R}) und Magnetspannung (U_{M}) schneiden und ein Zeitpunkt (A), der das Erreichen der Ankerendlage bezeichnet, sich innerhalb eines Zeitintervalles (8) befindet, welches von zwei Schnittpunkten (B1, B2) von Referenzspannung (U_{R}) und Magnetspannung (U_{M}) gebildet wird, wobei das Ausgangssignal innerhalb des Zeitintervalles (B) am Ausgang anliegt.

6. Schaltung nach Anspruch 5, **dadurch gekennzeichnet, dass** als Komparator (4) ein Operationsverstärker dient.

7. Schaltung nach einem oder mehreren der vorhergehenden Ansprüche 5 oder 6, **dadurch gekennzeichnet, dass** für das Halten eines Schaltsignals als Ausgangssignal des Komparators (4) ein Halteglied (7) bzw. Flip-Flop und ein Reset (6) vorgesehen sind.

8. Schalung nach einem oder mehreren der vorhergehenden Ansprüche 5 bis 7, **dadurch gekennzeichnet, dass** als Filter (3) ein Tiefpassfilter und/oder Spannungsteiler vorgesehen ist.

9. Schaltung nach einem oder mehreren der vorhergehenden Ansprüche 5 bis 8, **dadurch gekennzeichnet, dass** das Ausgangssignal (Uₐᵤₛ) optisch angezeigt wird und/oder in eine Überwachungssteuerung eingespeist wird.

## Claims

1. Procedure to determine the position of the core of an electromagnet using a technique comparing the magnet voltage produced by a current flowing through the electromagnet coil and a reference voltage and the possibility to determine the core position through this comparison whereas the reference voltage is derived from the magnet voltage and is filtered and eventually smoothened, **characterized in that** the crossing point of the curves of the reference voltage and the magnet voltage is used as a trigger or as a signal related to the core position whereas a time interval (B) is defined between two crossings (B1, B2) of the reference voltage and the magnet voltage with a moment (A), signifying that the core reached its end position, situated within this time interval (B).

2. Procedure according to claim 1, **characterized in that** the reference voltage is derived from the magnet voltage by a filter like a low-pass filter.

3. Procedure according to on or both preceding claims, **characterized in that** the reference voltage is derived from the magnet voltage by a voltage divider.

4. Procedure according to any of the preceding claims, **characterized in that** the magnet voltage is compared to the reference voltage with no or light modification.

5. Electrical circuit to determine the position of the core of an electromagnet whereas the magnet current flowing through the magnet coil also flows through a resistor and produces a magnet voltage which is compared to a reference voltage within a comparator which delivers at its output a measurable output signal if inside the comparator the corresponding comparative conditions between the magnet voltage and the reference voltage are fulfilled whereas the reference voltage is produced by a filter smoothening the magnet voltage curve, **characterized in that** the electrical circuit is conceived such that a signal (Uₐᵤₛ) can be measured at the output of the comparator when the curve of the reference voltage (U_{R}) and the curve of the magnet voltage (U_{M}) cross each other and when the moment (A), signaling the end of the positioning of the magnet core, is situated within a time interval (B) defined by the two crossings (B1, B2) of the reference voltage (U_{R}) and the magnet voltage (U_{M}) whereas the comparator output signal is present within this time interval (B).

6. Electrical circuit according to claim 5, **characterized in that** the comparator (4) is built by an operational amplifier.

7. Electrical circuit according to any of the preceding claims 5 and 6, **characterized in that** the maintain of the switching signal as an output signal of the comparator (4) is done by a holding component (7) such as a flip-flop combined with a reset (6).

8. Electrical circuit according to any of the preceding claims 5 to 7, **characterized in that** a filter (3) like a low-pass filter and/or a voltage divider is foreseen.

9. Electrical circuit according to any of the preceding claims 5 to 8, **characterized in that** the output signal (Uaus) is optically displayed and/or injected into a control system.

## Revendications

1. Procédé de détermination de la position du noyau d'un aimant électrique utilisant une technique de comparaison entre une tension d'aimant produite par un courant traversant la bobine de l'aimant électrique et une tension de référence et la possibilité de déterminer la position du noyau via cette comparaison, la tension de référence étant une tension dérivée et filtrée de celle de l'aimant et le cas échéant la tension d'aimant lissée, **caractérisé en ce que** l'intersection de la courbe de la tension de référence et de la courbe de la tension de l'aimant électrique est transformé en un signal de déclenchement ou en un signal lié à la position du noyau et **en ce qu'**un intervalle temporel (B) est défini par deux points d'intersection (B1, B2) entre la tension de référence et la tension d'aimant incluant dans cet intervalle (B) un moment (A) signifiant que la position finale du noyau est atteinte.

2. Procédé selon la revendication 1, **caractérisé en ce que** la tension de référence est dérivée de la tension d'aimant par un filtre passe-bas.

3. Procédé selon l'une ou les deux revendications précédentes, **caractérisé en ce que** la tension de référence est dérivée de la tension d'aimant par un diviseur de tension.

4. Procédé selon l'une ou plusieurs des revendications précédentes, **caractérisé en ce que** la tension d'aimant est comparée à la tension de référence avec pas ou peu de modification.

5. Circuit électrique de détermination de la position du noyau d'un aimant électrique utilisant une technique de comparaison par un comparateur entre une tension d'aimant produite au niveau d'une résistance parcourue par un courant traversant également la bobine de l'aimant électrique et une tension de référence en utilisant un signal de sortie disponible à la sortie du comparateur lorsque, à l'intérieur du comparateur, la condition de comparaison entre la tension d'aimant et la tension de référence est remplie, la tension de référence étant dérivée par un filtre lissant la tension d'aimant, **caractérisé en ce que** le circuit est configuré de telle fagon qu'un signal de sortie (Uₐᵤₛ) est produit à la sortie du comparateur lorsque la courbe de la tension de référence (U_{R}) et la courbe de la tension d'aimant (U_{M}) se coupent de fagon à produire deux points d'intersection (B1, B2) entre la tension de référence (U_{R}) et la tension d'aimantâ (U_{M}) créant un intervalle (B) et incluant dans cet intervalle (B) un moment (A) signifiant l'atteinte de la position finale du noyau et produisant un signal de sortie pendant cet intervalle (B).

6. Circuit électrique selon la revendication 5, **caractérisé en ce que** le comparateur (4) est un amplificateur opérationnel.

7. Circuit électrique selon l'une ou les deux revendications précédentes 5 et 6, **caractérisé en ce que** la transformation d'un signal de déclenchement en un signal de sortie du comparateur (4) est réalisée par un élément de maintien électrique (7) telle une bascule avec un reset (6).

8. Circuit électrique selon l'une ou plusieurs des revendications précédentes 5 à 7, **caractérisé en ce qu'**il existe un filtre (3) tel un filtre passe-bas et/ou un diviseur de tension.

9. Circuit électrique selon l'une ou plusieurs des revendications précédentes 5 à 8, **caractérisé en ce que** le signal de sortie (Uₐᵤₛ) est affiché optiquement et/ou en ce qu'il est injecté dans un système de contrtle.
